# EUROPÄISCHE PATENTSCHRIFT

(11) **EP 1 084 769 B1**
(45) Veröffentlichungstag und Bekanntmachung des Hinweises auf die Patenterteilung: **28.07.2004**
(21) Anmeldenummer: 00119531.2
(22) Anmeldetag: 07.09.2000
(51) Int. Cl.: B07B 9/02, B02C 23/12, B02C 23/32

(54) **Sichtereinrichtung zur Sichtung von körnigem Gut**
Classifier for sifting granular material
Séparateur pour trier des matériaux granulaires

(30) Priorität: 16.09.1999 DE 19944421
(43) Veröffentlichungstag der Anmeldung: 21.03.2001
(73) Patentinhaber: KHD Humboldt-Wedag AG, 51103 Köln (DE)
(72) Erfinder: Süssegger, Albert, 53783 Eitorf (DE); Strasser,Siegfried, 53804 Much (DE)

(56) Entgegenhaltungen:
- DE-A- 4 223 762
- DE-C- 837 981
- PATENT ABSTRACTS OF JAPAN vol. 018, no. 381 (C-1226), 18. Juli 1994 (1994-07-18) & JP 06 106134 A (ISHIKAWAJIMA HARIMA HEAVY IND CO LTD), 19. April 1994 (1994-04-19)

## Beschreibung

Die Erfindung betrifft eine Sichtereinrichtung zur Sichtung von körnigem Gut, mit einem statischen Kaskadensichter als Vorsichtungskammer, der wenigstens ein im Sichtergehäuse rotierbar angeordneter, am Rotorumfang mit Turboelementen versehener Stabkorb eines dynamischen Sichterteils nachgeschaltet ist, mit Einlässen für Sichtluft/Sichtgas und Sichtgut und Auslässen für Sichtluft/Sichtgas, Feingut, Mittelgut und Grobgut.

Aus der DE-A-42 23 762 ist eine Sichtereinrichtung mit einem innerhalb eines gemeinsamen Sichtgehäuses untergebrachten statischen Sichterteil ohne bewegte Bauteile und einem dynamischen Sichterteil mit rotierendem Stabkorb bekannt. Dabei ist der statische Sichterteil als Vorsichtungskammer zur Abtrennung der im zu sichtenden kömigen Gut enthaltenen Grobkornfraktion ausgebildet, mit zwei vom schachtförmigen Sichtergehäuse umschlossenen und zwischen sich eine Sichtzone bildenden sowie von der Sichtluft im Querstrom durchströmten Sichtzonenbegrenzungswänden, die schräg nach unten in Richtung zur Austragsöffnung für die ausgesichtete Grobkornfraktion geneigte kaskadenartig bzw. jalousieartig angeordnete Leitbleche aufweisen, wobei die beiden Leitblechwände und damit die dazwischen liegende Sichtzone mit einem von der Vertikalen abweichenden Winkel schrägliegend angeordnet sind. Weil im statischen Sichterteil die Sichtluft eine V-förmige Umlenkung erfährt, spricht man hierbei auch von einem sogenannten V-Sichter. Ein solcher statischer V-Sichter, eingeschaltet z. B. in eine Kreislaufmahlanlage mit einer Gutbettzerkleinerungs-Walzenpresse bzw. Walzenmühle, hat sich für das energiesparende Sichten und Desagglomerieren des Mahlgutes in einem einzigen Arbeitsgang bewährt.

Ist das Mahlgut feucht, was z. B. bei Zementrohmehl meistens der Fall ist, so kann das Mahlgut im statischen V-Sichterteil außer seiner Sichtung und Desagglomerierung auch noch eine Trocknung erfahren, wenn als Sichtluft ein Heißgas eingesetzt wird, z. B. heißes Abgas einer Zementklinkerproduktionslinie. Besonders in diesem Fall müssen mit Rücksicht auf die Trocknung verhältnismäßig große Heißgas- bzw. Sichtgasmengen eingesetzt werden, die dann in dem dem statischen V-Sichterteil unmittelbar angeschlossenen dynamischen Sichterteil einen entsprechend groß dimesionierten Stabkorb oder mehrere solcher Stabkörbe des Stabkorbsichters erforderlich machen, wodurch der wirtschaftliche Betrieb des dynamischen Sichterteils, der das von der Grobkornfraktion befreite Sichtgut in eine Mittelkornfraktion und in Feingut auftrennt, beeinträchtigt werden kann.

Der Erfindung liegt daher die Aufgabe zugrunde, eine Sichtereinrichtung der gattungsgemäßen Art mit statischem Sichterteil und unmittelbar nachgeschaltetem dynamischen Sichterteil mit wenigstens einem rotierbar angeordneten Stabkorb so auszubilden, daß die beiden Sichterteile optimal aufeinander abgestimmt wirtschaftlich betrieben werden können, insbesondere bei feuchtem Sichtgut, nämlich der statische V-Sichterteil als Vorsichter und ggf. Trockner und der dynamische Sichterteil als Instrument zur Fertigsichtung und ggf. Resttrocknung.

Diese Aufgabe wird erfindungsgemäß mit einer Sichtereinrichtung mit den Merkmalen des Anspruchs 1 gelöst. Vorteilhafte Ausgestaltungen der Erfindung sind in den Unteransprüchen angegeben.

Charakteristisch für die erfindungsgemäße Sichtereinrichtung ist, daß vom Zwischenbereich zwischen dem statischen Teil und dem dynamischen Teil der Sichtereinrichtung eine Bypassleitung abgeht, über die ein Teilstrom des den statischen Sichterteil verlassenden Sichtluftstroms bzw. Sichtgasstroms, z B. in einem Mengenumfang von etwa 20 bis 80% abgezogen wird, so daß nur noch eine kleinere Menge an Sichtluft/Sichtgas in den nachgeschalteten dynamischen Sichterteil mit dem Stabkorb gelangt, der dadurch kleiner dimensioniert werden kann. Das im Bypassstrom enthaltene Feststoffmaterial, welches ein Gemisch von Mittelgut und Feingut sein wird, wird in einem externen Feststoffabscheider vom Bypassstrom abgetrennt und es kann ein weiteres Produkt der Sichtereinrichtung darstellen. Mit besonderem Vorteil wird aber dieses im Feststoffabscheider vom Bypasstrom abgetrennte Produkt über eine Feststoffaustragsleitung in den dynamischen Sichterteil (wieder) eingeführt, um dieses (wieder) eingeführte Produkt einer Fertigsichtung und ggf. Resttrocknung im dynamischen Sichterteil zu unterziehen.

Nach einem weiteren Merkmal der Erfindung kann die Bypassleitung von der Oberseite des Sichtergehäuses abgehen, und der Feststoffabscheider für die Bypassleitung kann dann oberhalb der Sichtereinrichtung angeordnet sein, wobei die Feststoffaustragsleitung des Feststoffabscheiders mit Vorteil von oben in den dynamischen Sichterteil eingeführt ist. Es besteht aber auch die Möglichkeit, den Feststoffaustrag des externen Feststoffabscheiders teilweise oder ganz in den statischen Sichterteil einzuführen. Außerdem besteht die Möglichkeit, die Bypassleitung statt von der Oberseite von einer Seitenwandung des Sichtergehäuses abgehen zu lassen und den Feststoffabscheider für die Bypassleitung ggf. unterhalb des dynamischen Sichterteils anzuordnen.

Die Erfindung und deren weitere Merkmale und Vorteile werden anhand der in den Figuren schematisch dargestellten Ausführungsbeispiele näher erläutert.

Es zeigt:
- Fig. 1:: eine erste Ausführungsform der erfindungsgemäßen Sichtereinrichtung, und
- Fig. 2:: eine zweite Ausführungsform als Variante zu Figur 1.

Die im wesentlichen im Vertikalschnitt dargestellte Sichtereinrichtung der Figur 1 weist ein V-förmiges schachtförmiges Gehäuse 10 auf mit zwei vom Sichtergehäuse umschlossenen und zwischen sich eine Sichtzone 11 bildenden sowie von Sichtluft 12 bzw. Heißgas als Trocknungsgas etwa im Querstrom durchströmten Sichtzonenbegrenzungswänden, die schräg nach unten in Richtung zur Austragsöffnung 13 für die ausgesichtete Grobkornfraktion 14 geneigte kaskadenartig bzw. jalousieartig angeordnete Leitbleche 15a und 15b aufweisen, wobei diese beiden Leitblechwände und damit die dazwischen liegende Sichtzone 11 mit einem von der Vertikalen abweichenden Winkel schräg liegend angeordnet sind.

Das zu sichtende Gut 16 wird in die Guteintragsöffnung 17 an der Oberseite des statischen Kaskadensichters eingeführt. Beim Fall bzw. beim Rutschen des Gutes über die Leitblechwand 15a des Kaskadensichters wird das Sichtgut im Querstrom gesichtet und Gutagglomerate werden gleichzeitig desagglomeriert. Bei feuchtem Sichtgut 16 wie z. B. feuchtem Zementrohmehl wird dieses gleichzeitig wirkungsvoll getrocknet, wenn als Sichtmedium ein Heißgas eingesetzt wird. Statt der Leitblechwände 15a und 15b können auch perforierte Bleche wie Siebbleche etc. eingesetzt werden.

Von der Oberseite des Zwischenbereichs zwischen dem statischen Teil und dem dynamischen Teil der erfindungsgemäßen Sichtereinrichtung geht eine Bypassleitung 18 ab, über die ein Teilstrom des Sichtluft- bzw. Sichtgasstroms, der bereits von der Grobkornfraktion befreit ist, abgezogen wird. Daher kann der Stabkorb 19 des dynamischen Sichterteils, im Ausführungsbeispiel der Fig. 1 mit horizontaler Drehachse, kleiner dimensioniert werden, weil zum Stabkorb 19 des dynamischen Sichters dann nur noch die restliche V-Sichter-Abluft gelangt, die durch den Pfeil 20 angezeigt ist. Während an der Peripherie des rotierenden Stabkorbs 19 über eine Schleuse 21 die Mittelkornfraktion 22 ausgetragen wird, wird über wenigstens eine der beiden Stirnseiten des rotierenden Stabkorbs 19 der durch den Pfeil 23 dargestellte Sichtluft/Sichtgas-Feingut-Strom abgezogen und zwecks Abscheidung des feinen Fertigguts zu einer nicht dargestellten Entstaubungseinrichtung geführt.

Die Bypassleitung 18, über welche ein Teilstrom der Sichtluft des Sichtgases beladen mit Feststoffen abgezogen wird, wobei es sich bei den Feststoffen um ein Gemisch aus einer Feinkornfraktion und Mittelkornfraktion handelt, führt zu einem Abscheider 24 zum Abtrennen der im Bypassgasstrom enthaltenen Feststoffe 25, die von oben über Leitung 26 in den dynamischen Sichterteil zwecks Fertigsichtung und ggf. Resttrocknung eingeführt werden. Es besteht aber auch die Möglichkeit, die Feststoffe 25 über Leitung 27 als ein eigenes Produkt abzuziehen. Die Feststoffe 25 können aber auch teilweise oder ganz über Leitung 28 in die Gutaufgabeöffnung 17 des statischen Sichterteils eingeführt werden. Beim Feststoffabscheider 24 kann es sich um einen Abscheideszyklon, um ein Staubfilter, um einen Sichter oder um ein anderes Klassiergerät handeln. Jedenfalls wird vom Feststoffabscheider 24 der von Feststoffen weitgehend befreite Sichtluft/Sichtgas-Strom 29 abgezogen.

Beim Ausführungsbeispiel der Fig. 2 geht die Bypassleitung 18a nicht wie bei Fig. 1 von der Oberseite des Sichtergehäuses 10 ab, sondern von der linken Gehäusewandung 30 etwa unterhalb des Stabkorbs 19. Auch bei dieser Version besteht die Möglichkeit der Wiedereinführung des über die Bypassleitung 18a abgezogenen Feststoffs in den dynamischen und/oder den statischen Sichterteil, wie bei Fig. 1 gezeigt und beschrieben. Als Schleuse 21 zum Austrag der Mittelkornfraktion 22 aus dem dynamischen Sichterteil können eine Schnecke, eine Luftförderrinne, eine Vibrorinne oder auch eine pneumatische Absaugung etc. eingesetzt werden.

## Patentansprüche

1. Sichtereinrichtung zum Sichten von körnigem Gut, mit einem statischen Kaskadensichter als Vorsichtungskammer (11), der wenigstens ein im Sichtergehäuse (10) rotierbar angeordneter, am Rotorumfang mit Turboelementen versehener Stabkorb (19) eines dynamischen Sichterteils nachgeschaltet ist, mit Einlässen für Sichtluft/Sichtgas und Sichtgut und Auslässen für Sichtluft/Sichtgas, Feingut, Mittelgut und Grobgut,
**dadurch gekennzeichnet, daß** vom Zwischenbereich zwischen dem statischen Teil und dem dynamischen Teil der Sichtereinrichtung zum Abzug eines Teilstroms des Sichtluftstroms/Sichtgasstroms eine Bypassleitung (18, 18a) abgeht, die zu einem Feststoffabscheider (24) zum Abtrennen der im Bypassgasstrom enthaltenen Feststoffe und/oder zu einer weiteren Prozeßstufe zur Weiterverarbeitung dieses Bypassstromes führt.

2. Sichtereinrichtung nach Anspruch 1,
**dadurch gekennzeichnet, daß** der Feststoffaustrag (25) des Feststoffabscheiders (24) über eine Feststoffaustragsleitung (26) in den dynamischen Sichterteil führt zwecks Wiedereinführung wenigstens der Grobkornanteile des abgeschiedenen Feststoffs - getrennt von der Sichtluft/dem Sichtgas - in die Sichtereinrichtung.

3. Sichtereinrichtung nach den Ansprüchen 1 oder 2,
**dadurch gekennzeichnet, daß** die Bypassleitung (18) von der Oberseite des Sichtergehäuses (10) abgeht und der Feststoffabscheider (24) oberhalb der Sichtereinrichtung angeordnet ist, und daß die Feststoffaustragsleitung (25) des Feststoffabscheiders (24) von oben in den dynamischen Sichterteil und/oder in den statischen Sichterteil eingeführt ist.

4. Sichtereinrichtung nach den Ansprüchen 1 oder 2,
**dadurch gekennzeichnet, daß** die Bypassleitung (18a) von der Seitenwandung (30) des Sichtergehäuses (10) abgeht und der Feststoffabscheider unterhalb des dynamischen Sichterteils angeordnet ist.

5. Sichtereinrichtung nach einem oder mehreren der Ansprüche 1 bis 4,
**dadurch gekennzeichnet, daß** die Drehachse des wenigstens einen im dynamischen Sichterteil rotierbar angeordneten Stabkorbs (19) horizontal, vertikal oder schräg geneigt angeordnet ist.

6. Sichtereinrichtung nach den Ansprüchen 1 bis 5,
**dadurch gekennzeichnet, daß** die Sichtereinrichtung (10) mit dem Feststoffabscheider (24) für die Bypassleitung (18, 18a) zu einer kompakten Baueinheit zusammengefaßt ist.

## Claims

1. Classifier device for classifying granular material, having a static cascade classifier as pre-classification chamber (11), downstream of which is connected at least one rod basket (19), which is arranged rotatably in the classifier casing (10) and is provided with turbine components on the rotor circumference, of a dynamic classifier part, having inlets for classification air/gas and material to be classified and outlets for classification air/gas, fine material, medium material and coarse material, **characterized in that** a bypass line (18, 18a) branches off from the intermediate region between the static part and the dynamic part of the classifier device for extracting a partial stream of the classification air/gas stream and leads to a solids separator (24) for separating off the solids contained in the bypass gas stream and/or to a further process stage for further processing of this bypass stream.

2. Classifier device according to Claim 1, **characterized in that** the solids discharge (25) of the solids separator (24) leads, via a solids discharge line (26), into the dynamic classifier part in order for at least the coarse grain fractions of the solids that have been separated out to be reintroduced - separately from the classification air/gas - into the classifier device.

3. Classifier device according to Claim 1 or 2, **characterized in that** the bypass line (18) branches off from the topside of the classifier casing (10), and the solids separator (24) is arranged above the classifier device, and **in that** the solids discharge line (26) of the solids separator (24) is introduced into the dynamic classifier part and/or into the static classifier part from above.

4. Classifier device according to Claim 1 or 2, **characterized in that** the bypass line (18a) branches off from the side wall (30) of the classifier casing (10), and the solids separator is arranged below the dynamic classifier part.

5. Classifier device according to one or more of Claims 1 to 4, **characterized in that** the axis of rotation of the at least one rod basket (19) arranged rotatably in the dynamic classifier part is arranged horizontally, vertically or with an oblique inclination.

6. Classifier device according to Claims 1 to 5, **characterized in that** the classifier device (10) is combined with the solids separator (24) for the bypass line (18, 18a) to form a compact structural unit.

## Revendications

1. Séparateur pour trier des matériaux granulaires, avec un séparateur statique en cascade faisant office de chambre de pré-séparation (11), suivi d'au moins un rotor (19) d'une partie dynamique du séparateur, disposé de manière tournante dans le corps du séparateur (10) et muni d'éléments de turbine sur la périphérie du rotor, avec des entrées pour l'air/le gaz. de séparation et le matériau à séparer et des sorties pour l'air/le gaz de séparation, les matériaux fins, les matériaux moyens et les matériaux grossiers,
**caractérisé en ce qu'**une conduite de dérivation (18, 18a) part de la zone intermédiaire entre la partie statique et la partie dynamique du séparateur pour la dérivation d'une partie du flux de l'air/du gaz de séparation et mène à un récupérateur de matières solides (24) pour récupérer les matières solides contenues dans le flux de gaz dérivé et/ou à une autre étape du procédé pour retraiter ce flux dérivé.

2. Séparateur selon la revendication 1,
**caractérisé en ce que** la sortie des matières solides (25) du récupérateur de matières solides (24) débouche dans la partie dynamique du séparateur par l'intermédiaire d'une conduite de sortie des matières solides (26), pour réintroduire au moins les parties de grains grossiers de la matière solide récupérée - séparées de l'air/du gaz de séparation - dans le séparateur.

3. Séparateur selon la revendication 1 ou 2,
**caractérisé en ce que** la conduite de dérivation (18) part de la face supérieure du corps du séparateur (10), **en ce que** le récupérateur de matières solides (24) est disposé au-dessus du séparateur, et **en ce que** la conduite de sortie des matières solides (26) du récupérateur de matières solides (24) entre par le haut dans la partie dynamique et/ou dans la partie statique du séparateur.

4. Séparateur selon la revendication 1 ou 2,
**caractérisé en ce que** la conduite de dérivation (18a) part de la paroi latérale (30) du corps du séparateur (10) et **en ce que** le récupérateur de matières solides est disposé en dessous de la partie dynamique du séparateur.

5. Séparateur selon l'une ou plusieurs des revendications 1 à 4,
**caractérisé en ce que** l'axe de rotation du rotor (19), au moins un, disposé de manière tournante dans la partie dynamique du séparateur, est disposé horizontalement, verticalement ou de manière inclinée.

6. Séparateur selon l'une des revendications 1 à 5,
**caractérisé en ce que**, pour la conduite de dérivation (18, 18a), le séparateur (10) est réuni en une unité compacte avec le récupérateur de matières solides (24).
